# EUROPÄISCHE PATENTSCHRIFT

(11) **EP 3 277 129 B1**
(45) Veröffentlichungstag und Bekanntmachung des Hinweises auf die Patenterteilung: **08.05.2019**
(21) Anmeldenummer: 16711829.8
(22) Anmeldetag: 24.03.2016
(51) Int. Cl.: A47C 23/06, A47C 20/04

(54) **VERSTELLBARE POLSTERUNGSEINRICHTUNG**
ADJUSTABLE PADDING DEVICE
DISPOSITIF DE REMBOURRAGE RÉGLABLE

(30) Priorität: 31.03.2015 DE 102015104950
(43) Veröffentlichungstag der Anmeldung: 07.02.2018
(73) Patentinhaber: Octo Group AG, 8002 Zürich (CH)
(72) Erfinder: SCHNEIDER, Johannes, 97084 Würzburg (DE); DEWERT, Eckhart, 8638 Goldingen (CH)
(74) Vertreter: Wagner, Carsten
(86) Internationale Anmeldenummer: PCT/EP2016/056655
(87) Internationale Veröffentlichungsnummer: WO 2016/156247

(56) Entgegenhaltungen:
- EP-B1- 1 239 753
- WO-A1-2009/102361
- DE-A1-102010 021 362
- DE-U1-202009 011 778
- US-A1- 2003 221 261
- US-A1- 2014 101 863
- US-B1- 7 293 309

## Beschreibung

Die Erfindung betrifft eine verstellbare Polsterungseinrichtung der im Oberbegriff des Anspruchs 1 genannten Art.

Derartige Polsterungseinrichtungen sind allgemein bekannt und weisen eine Stützeinrichtung, beispielsweise in Form eines Lattenrostes, auf. Die Stützeinrichtung weist einen Grundkörper auf, der wenigstens zwei relativ zueinander verstellbare Stützteile aufweist, an denen Federelemente angeordnet sind, an denen sich bei Benutzung der Stützeinrichtung die Polsterung abstützt. Zur Verstellung der Stützteile relativ zueinander ist eine elektromotorische Verstelleinrichtung vorgesehen.

Aus der DE 10 2010 021 362 A1 ist eine Stützeinrichtung bekannt, bei der eine Be-/Entlastungseinrichtung zum Erzielen einer Druckbe- oder -entlastung an der Polsterung vorgesehen ist. Die Druckbe-/ Entlastungseinrichtung ist dabei unterhalb des Grundkörpers der Stützeinrichtung angeordnet.

Ähnliche Stützeinrichtungen sind auch durch DE 10 2008 031 043 A1, DE 20 2005 009 180 U1, WO 2012/052972 A1 und DE 29509909 U1 bekannt.

Durch US 2003/221261 A1 ist eine verstellbare Polsterungseinrichtung mit den Merkmalen des Oberbegriffs des Anspruchs 1 bekannt.

Der Erfindung liegt die Aufgabe zugrunde, eine verstellbare Polsterungseinrichtung der im Oberbegriff des Anspruchs 1 genannten Art anzugeben, deren Funktionalität erweitert ist.

Diese Aufgabe wird durch die im Anspruch 1 angegebene Erfindung gelöst.

Erfindungsgemäß ist die Funktionalität der Polsterungseinrichtung dadurch erweitert, dass eine Be-/Entlastungseinrichtung zum Erzielen einer Druckbe- oder -entlastung an dem Polsterungselement vorgesehen ist, wobei die Be-/Entlastungseinrichtung in der gemeinsamen Ummantelung aufgenommen ist.

Auf diese Weise ist die Polsterungseinrichtung nicht nur elektromotorisch verstellbar, sondern kann beispielsweise auch eine Massagefunktion ausführen. Dadurch, dass sämtliche Bestandteile der Polsterungseinrichtung, einschließlich der Be-/Entlastungseinrichtung in der gemeinsamen Ummantelung aufgenommen sind, vermittelt die erfindungsgemäße Polsterungseinrichtung den optischen Eindruck einer herkömmlichen Matratze ohne elektromotorische Verstelleinrichtung und Be-/Entlastungseinrichtung.

Die Erfindung sieht vor, dass die Be- und Entlastungseinrichtung eine elektromechanische Be- und Entlastungseinrichtung ist. Entsprechende elektromechanische Einrichtungen sind relativ einfach und kostengünstig im Aufbau und ermöglichen eine Druckbe- oder -entlastung entsprechend beliebiger Kinematiken innerhalb weiter Grenzen.

Dabei weist die Be- und Entlastungseinrichtung wenigstens einen Elektromotor auf, der in Wirkungsverbindung mit wenigstens einem Druckelement steht, mittels dessen zur Erzielung einer Druckbe- oder -entlastung einer Druckkraft auf wenigstens ein Federelement ausübbar ist oder ausgeübt wird.

Auf diese Weise ergibt sich ein besonders einfacher Aufbau der Be- und Entlastungseinrichtung, indem der Elektromotor wenigstens ein Druckelement antreibt, das seinerseits eine Druckbe- oder -entlastung an der Polsterung erzeugt. Grundsätzlich ist zur Erzielung einer Druckbe- oder -entlastung ein einzelnes Druckelement ausreichend. Erfindungsgemäß können jedoch auch zwei oder mehrere Druckelemente vorgesehen sein, so dass die Anzahl der Druckelemente entsprechend den jeweiligen Anforderungen innerhalb weiter Grenzen wählbar ist. Entsprechendes gilt auch für die Ausgestaltung der Druckelemente. Ferner ist es erfindungsgemäß grundsätzlich ausreichend, wenn ein einzelner Elektromotor vorgesehen ist. Falls entsprechend den jeweiligen Anforderungen erforderlich, können jedoch auch zwei oder mehrere Elektromotoren vorgesehen sein.

Ein weiterer Vorteil der erfindungsgemäßen Polsterungseinrichtung besteht darin, dass sie eine geringe Bauhöhe aufweist.

Eine vorteilhafte Weiterbildung der Erfindung sieht vor, dass die Be- und Entlastungseinrichtung zum Erzielen einer Druckbe- oder -entlastung auf wenigstens ein Federelement einwirkt. Bei dieser Ausführungsform wird somit wenigstens ein Federelement durch die Be- und Entlastungseinrichtung mit einem Druck beaufschlagt oder von einem Druck entlastet.

Die Be- und Entlastungseinrichtung kann nach einem beliebigen geeigneten Wirkprinzip arbeiten und beispielsweise als pneumatische Be- und Entlastungseinrichtung ausgebildet sein.

Eine andere vorteilhafte Weiterbildung der Erfindung sieht eine Steuerungseinrichtung zur Ansteuerung des Elektromotors oder der Elektromotoren vor. Die Steuerungseinrichtung kann insbesondere einen Handschalter aufweisen, durch den von einem Benutzer der Stützeinrichtung ausgewählt werden kann, ob und in welchem Maße bzw. entsprechend welcher Kinematik eine Druckbe- oder -entlastung ausgeübt werden soll.

Eine vorteilhafte Weiterbildung der vorgenannten Ausführungsform sieht vor, dass die Steuerungseinrichtung den Elektromotor oder die Elektromotoren derart ansteuert, dass das Druckelement oder die Druckelemente zeitlich aufeinanderfolgend auf wenigstens zwei Federelemente einwirkt bzw. einwirken. Bei dieser Ausführungsform kann die Druckbe- oder -entlastung an einem einzelnen Federelement zeitlich variieren, so dass durch entsprechende Druckbe- oder -entlastung an nebeneinander angeordneten Federelementen eine zeitlich variierende, insbesondere rollierende Druckbe- oder -entlastung erzielt werden kann, wie dies für sich genommen beispielsweise von sogenannten Massagesesseln bekannt ist.

Eine vorteilhafte Weiterbildung der vorgenannten Ausführungsform sieht vor, dass die Steuerungseinrichtung den Elektromotor oder die Elektromotoren derart ansteuert, dass wenigstens ein Druckelement zeitlich aufeinanderfolgend auf wenigstens zwei Federelemente wirkt. Auf diese Weise ergibt sich ein besonders einfacher Aufbau.

Eine andere außerordentliche vorteilhafte Weiterbildung der Erfindung sieht vor, dass das oder jedes Druckelement das oder jedes zugeordnete Federelement lose beaufschlagt. Bei dieser Ausführungsform ist eine Verbindung zwischen dem Druckelement und dem zugeordneten Federelement nicht erforderlich, so dass die Montage und Demontage der Be- und Entlastungseinrichtung, beispielsweise auch zu Wartungszwecken, vereinfacht ist. Ein weiterer Vorteil dieser Ausführungsform besteht darin, dass das Druckelement ein zugeordnetes Federelement zum Erzielen einer Druckbelastung mit einem Druck beaufschlagt, während das Druckelement sonst nicht in Kontakt mit dem Federelement steht, so dass das Federelement dann seine volle Federwirkung entfaltet.

Eine andere vorteilhafte Weiterbildung der Erfindung sieht vor, dass die Federelemente Federhölzer sind.

Gemäß einer anderen Weiterbildung der Erfindung können die Federelemente auch federnde Latten sein.

Die Erfindung wird nachfolgend unter Bezugnahme auf die beigefügte Zeichnung näher erläutert, in der ein Ausführungsbeispiel einer erfindungsgemäßen Stützeinrichtung dargestellt ist. Dabei bilden alle beschriebenen, in der Zeichnung dargestellten und in den Patentansprüchen beanspruchten Merkmale für sich genommen sowie in beliebiger geeigneter Kombination miteinander den Gegenstand der Erfindung, unabhängig von ihrer Beschreibung bzw. Darstellung in der Zeichnung sowie unabhängig von ihrer Zusammenfassung in den Patentansprüchen und deren Rückbeziehung.

Es zeigt:
- FIG. 1: In stark schematisierter Perspektivansicht ein Ausführungsbeispiel einer erfindungsgemäßen elektromotorisch verstellbaren Polsterungseinrichtung,
- FIG. 2: stark schematisiert eine erste Seitenansicht der Polsterungseinrichtung gemäß FIG. 1,
- FIG. 3: stark schematisiert eine zweite Seitenansicht der Polsterungseinrichtung gemäß FIG. 1 und
- FIG. 4: eine Draufsicht auf die Polsterungseinrichtung gemäß FIG. 1

In FIG. 1 ist ein Ausführungsbeispiel einer erfindungsgemäßen elektromotorisch verstellbaren Polterungseinrichtung mit einer Stützeinrichtung 2 zur Abstützung einer Polsterung eines Sitz- und/oder Liegemöbels, insbesondere einer Matratze eines Bettes dargestellt. Bei dem dargestellten Ausführungsbeispiel ist die Stützeinrichtung 2 so aufgebaut, wie in der EP 1 239 753 B1 beschrieben.

Wie in der EP 1 239 753 B1 beschrieben, weist die Stützeinrichtung 2 einen Grundkörper auf, der wenigstens zwei relativ zueinander verstellbare Stützteile aufweist, an denen Federelemente angeordnet sind, an denen sich bei Benutzung der Stützeinrichtung die Polsterung abstützt. In FIG. 1 ist ein Polsterungselement 4 in Form einer Matratze dargestellt. Wie ferner in der EP 1 239 753 B1 beschrieben, ist das Polsterungselement 4 mit der Stützeinrichtung 2 sowie einer elektromotorischen Verstelleinrichtung zur Verstellung der Stützteile relativ zueinander zu einer Einheit verbunden.

Das Polsterungselement 4 ist mit der Stützeinrichtung 2 und der elektromotorischen Verstelleinrichtung in einer gemeinsamen Ummantelung aufgenommen, die die Einheit aus dem Polsterungselement 4 und der Stützeinrichtung 2 mit der Verstelleinrichtung vollständig umgibt. Die Ummantelung ist in FIG. 3 durch eine strichpunktierte Linie 6 symbolisch dargestellt.

Somit handelt es sich bei dem in der Zeichnung dargestellten Ausführungsbeispiel um eine verstellbare Polsterungseinrichtung im Sinne der EP 1 239 753 B1.

Zum Erzielen einer Druckbe- oder -entlastung an der Polsterung ist bei dem dargestellten Ausführungsbeispiel eine Be-/Entlastungseinrichtung 8 vorgesehen. Die Be-/Entlastungseinrichtung 8 kann entsprechend einem beliebigen geeigneten Wirkprinzip arbeiten. Bei dem dargestellten Ausführungsbeispiel ist die Be-/Entlastungseinrichtung als pneumatisch arbeitende Einrichtung dargestellt. Die Be-/Entlastungseinrichtung wirkt zum Erzielen einer Druckbe- oder -entlastung auf wenigstens ein Federelement, beispielsweise eine federnde Latte, der Stützeinrichtung ein. Hierzu weist die Be-/Entlastungseinrichtung bei dem dargestellten Ausführungsbeispiel eine Mehrzahl von in Längsrichtung der Stützeinrichtung 2 aufeinanderfolgenden Druckelementen auf, von denen in FIG. 1 lediglich ein Druckelement mit dem Bezugszeichen 10 bezeichnet ist. Die in Längsrichtung der Stützeinrichtung 2 aufeinanderfolgenden Druckelemente 10 wirken auf in Längsrichtung der Stützeinrichtung 2 aufeinanderfolgende Federelemente ein. Bei dem dargestellten Ausführungsbeispiel sind die Druckelemente 10 jeweils kissenartig ausgebildet und mittels einer Pumpe aufblasbar. Die pneumatische Ansteuerung erfolgt über Ventile derart, dass die Druckelemente 10 unabhängig voneinander aufblasbar sind.

Wie in FIG. 2 bis FIG. 4 angedeutet, ist die Be-/Entlastungseinrichtung innerhalb der Profilhöhe des Grundkörpers der Stützeinrichtung 2 angeordnet. Unter einer Anordnung der Be-/Entlastungseinrichtung 8 innerhalb der Profilhöhe des Grundkörpers der Stützeinrichtung 2 wird erfindungsgemäß verstanden, dass die Bestandteile der Be-/Entlastungseinrichtung 8 innerhalb einer durch die Oberseite und die Unterseite des Grundkörpers der Stützeinrichtung 2 definierten oberen Begrenzungsebene und unteren Begrenzungsebene angeordnet sind, während Druckelemente, mittels derer die Be-/Entlastungseinrichtung 8 an der Polsterung eine Druckbe- oder -entlastung bewirkt, während des Betriebs der Be-/Entlastungseinrichtung über die Profilhöhe hervorstehen. Bei dem dargestellten Ausführungsbeispiel sind (vgl. FIG. 2) die Druckelemente 10 im nicht aufgeblasenen Zustand innerhalb der Profilhöhe der Stützeinrichtung 2 angeordnet, während sie im aufgeblasenen Zustand über die Profilhöhe hervorstehen, wie dies zum Erzielen einer Druckbelastung an der Polsterung 4 erforderlich ist.

Erfindungsgemäß ist die Be-/Entlastungseinrichtung 8 in der gemeinsamen Ummantelung 6 aufgenommen, wie in FIG. 3 dargestellt.

Bei dem dargestellten Ausführungsbeispiel weist die Polsterung einen Abdeckschaum 12 auf, auf dem bei Benutzung der Stützeinrichtung 2 ein Benutzer liegt. Durch Aufblasen der Druckelemente 10 wird auf zwischen dem Abdeckschaum 12 und den Druckelementen 10 angeordnete Federelemente, beispielsweise federnde Latten der Stützeinrichtung 2, eine Druckkraft ausgeübt, die von diesen auf den Abdeckschaum 12 übertragen wird, auf dem bei Benutzung der Stützeinrichtung 2 ein Benutzer liegt. Auf diese Weise ist beispielsweise eine Massagewirkung erzielbar.

Während in der Zeichnung die Be-/Entlastungseinrichtung 8 als pneumatisch arbeitende Einrichtung dargestellt ist, ist es in der Praxis bevorzugt, dass die Be-/Entlastungseinrichtung eine elektromechanische Be-/Entlastungseinrichtung ist, die wenigstens einen Elektromotor aufweist, der in Wirkungsverbindung mit wenigstens einem Druckelement steht, mittels dessen zur Erzielung einer Druckbelastung eine Druckkraft auf wenigstens ein Federelement ausübbar ist oder ausgeübt wird.

Zur Ansteuerung des Elektromotors oder der Elektromotoren ist eine Steuerungseinrichtung vorgesehen, die den Elektromotor oder die Elektromotoren vorzugsweise derart ansteuert, dass das Druckelement oder die Druckelemente zeitlich aufeinanderfolgend auf wenigstens zwei Federelemente einwirkt bzw. einwirken. Vorzugsweise steuert die Steuerungseinrichtung den Elektromotor oder die Elektromotoren derart an, dass wenigstens ein Druckelement zeitlich aufeinanderfolgend auf wenigstens zwei Federelemente einwirkt. Auf diese Weise lassen sich beispielsweise rollierende Druckbelastungen erzeugen, wie sie von sogenannten Massagesesseln bekannt sind.

Im Sinne eines einfachen und wartungsfreundlichen Aufbaus ist es bevorzugt, dass das oder jedes Druckelement das oder jedes zugeordnete Federelement lose beaufschlagt. Dies bedeutet, dass das Druckelement keine feste mechanische Verbindung mit dem Federelement hat und im aktiven Zustand eine Druckkraft auf das zugeordnete Federelement ausübt, während das Druckelement im nicht aktiven Zustand von dem Federelement zurückgezogen ist, so dass in diesem Zustand die Federwirkung des Federelementes unbeeinträchtigt ist, so dass in diesem Zustand das Federelement frei federn kann und seine Federwirkung somit in diesem Zustand nicht beeinträchtigt ist.

Die Erfindung stellt eine Stützeinrichtung mit hoher Funktionalität bereit, die nicht nur elektromotorisch verstellbar ist, sondern eine integrierte Be-/Entlastungseinrichtung zum Erzielen einer Druckbe- oder -entlastung an der Polsterung aufweist.

## Patentansprüche

1. Verstellbare Polsterungseinrichtung für ein Sitz- und/oder Liegemöbel,
mit wenigstens einem flächigen, elastisch verformbaren Polsterungselement (4), mit wenigstens einer verstellbaren Stützeinrichtung (2) mit einem Grundkörper zur flächigen Abstützung des Polsterungselementes (4) und mit wenigstens einer an der Stützeinrichtung (2) angeordneten elektromotorischen Verstelleinrichtung zur Verstellung wenigstens eines Teiles der Stützeinrichtung (2) in seiner Neigung und/oder seiner Höhe,
wobei das Polsterungselement (4) mit der Stützeinrichtung (2) und der Verstelleinrichtung zu einer Einheit verbunden ist und
wobei das Polsterungselement (4) mit der Stützeinrichtung (2) und der Verstelleinrichtung in einer gemeinsamen Ummantelung (6) aufgenommen ist, die die Einheit aus dem Polsterungselement (4) und der Stützeinrichtung (2) mit der Verstelleinrichtung im Wesentlichen vollständig umgibt,
wobei eine Be-/Entlastungseinrichtung (8) zum Erzielen einer Druckbe- oder -entlastung an dem Polsterungselement (4) vorgesehen ist, die in der gemeinsamen Ummantelung (6) aufgenommen ist,
**dadurch gekennzeichnet,**
**dass** die Be-/Entlastungseinrichtung (8) eine elektromechanische Be-/Entlastungseinrichtung ist, die wenigstens einen Elektromotor aufweist, der in Wirkungsverbindung mit wenigstens einem Druckelement (10) steht, mittels dessen zur Erzielung einer Druckbe- oder entlastung eine Druckkraft auf wenigstens ein Federelement ausübbar ist oder ausgeübt wird.

2. Polsterungseinrichtung nach Anspruch 1, **dadurch gekennzeichnet, dass** die Be-/Entlastungseinrichtung (8) zum Erzielen einer Druckbe- oder entlastung auf wenigstens ein Federelement einwirkt.

3. Polsterungseinrichtung nach Anspruch 1, **gekennzeichnet durch** eine Steuerungseinrichtung zur Ansteuerung des Elektromotors oder der Elektromotoren.

4. Polsterungseinrichtung nach Anspruch 3, **dadurch gekennzeichnet, dass** die Steuerungseinrichtung den Elektromotor oder die Elektromotoren derart ansteuert, dass das Druckelement oder die Druckelemente zeitlich aufeinanderfolgend auf wenigstens zwei Federelemente einwirkt bzw. einwirken.

5. Polsterungseinrichtung nach Anspruch 3 oder 4, **dadurch gekennzeichnet, dass** die Steuerungseinrichtung den Elektromotor oder die Elektromotoren derart ansteuert, dass wenigstens ein Druckelement zeitlich aufeinanderfolgend auf wenigstens zwei Federelemente einwirkt.

6. Polsterungseinrichtung nach einem der vorhergehenden Ansprüche, **dadurch gekennzeichnet, dass** das oder jedes Druckelement (10) das oder jedes zugeordnete Federelement lose beaufschlagt.

7. Polsterungseinrichtung nach einem der vorhergehenden Ansprüche, **dadurch gekennzeichnet, dass** die Federelemente Federhölzer sind.

8. Polsterungseinrichtung nach einem der vorhergehenden Ansprüche, **dadurch gekennzeichnet, dass** die Federelemente federnde Latten sind.

## Claims

1. Adjustable padding device for seating furniture and/or loungers, with at least one flat, elastically deformable padding element (4), having at least one adjustable support device (2) with a main body for supporting the padding element (4) in a flat manner and with at least one electric motor-driven adjusting device arranged on the support device (2) for adjusting the inclination and/or height of at least one part of the support device (2), wherein the padding element (4) is connected to the support device (2) and the adjusting device to form a unit, and wherein the padding element (4) with the support device (2) and the adjusting device is mounted in a common casing (6), which essentially fully surrounds the unit consisting of the padding element (4) and the support device (2) with the adjusting device, wherein a loading/relief device (8) is provided for applying pressure loading or relief to the padding element (4) which is mounted in the common casing (6),
**characterised in that**
the loading device/relief device (8) is an electromechanical loading/relief device, which has at least one electric motor, which is in operative connection with at least one pressure element (10), by means of which to achieve pressure loading or relief a pressure force can be exerted or is exerted on at least one spring element.

2. Padding device according to claim 1, **characterised in that** the loading/relief device (8) for achieving pressure loading or relief acts on at least one spring element.

3. Padding device according to claim 1, **characterised by** a control device for controlling the electric motor or the electric motors.

4. Padding device according to claim 3, **characterised in that** the control device controls the electric motor or the electric motors such that the pressure element or the pressure elements acts or acts consecutively on at least two spring elements.

5. Padding device according to claim 3 or 4, **characterised in that** the control device controls the electric motor or the electric motors such that at least one pressure element acts consecutively on at least two spring elements.

6. Padding device according to any of the preceding claims, **characterised in that** the or each pressure element (10) pressurises the or each assigned spring element.

7. Padding device according to any of the preceding claims, **characterised in that** the spring elements are sprung wooden elements.

8. Padding device according to any of the preceding claims, **characterised in that** the spring elements are sprung slats.

## Revendications

1. Dispositif de rembourrage réglable pour un siège et/ou un couchage,
avec au moins un élément de rembourrage plat élastiquement déformable (4),
avec au moins un dispositif d'appui réglable (2) avec un corps de base pour l'appui à plat de l'élément de rembourrage (4) et
avec au moins un dispositif de réglage à moteur électrique disposé sur le dispositif d'appui (2), pour le réglage d'au moins une partie du dispositif d'appui (2) en ce qui concerne son inclinaison et/ou sa hauteur,
l'élément de rembourrage (4) étant relié avec le dispositif d'appui (2) et le dispositif de réglage afin d'obtenir une unité et
l'élément de rembourrage (4) étant logé, avec le dispositif d'appui (2) et le dispositif de réglage, dans une enveloppe commune (6), qui entoure l'unité constituée de l'élément de rembourrage (4) et du dispositif d'appui (2) avec le dispositif de réglage de manière globalement complète,
un dispositif de charge et de décharge (8) étant prévu pour obtenir une charge de pression ou une décharge de pression sur l'élément de rembourrage (4), qui est logé dans l'enveloppe commune (6),
**caractérisé en ce que**
le dispositif de charge et de décharge (8) comprend un dispositif de charge/décharge électromécanique qui comprend au moins un moteur électrique, qui est en liaison fonctionnelle avec au moins un élément de pression (10), au moyen duquel, pour obtenir une charge ou une décharge de pression, une force de pression peut être exercée ou est exercée sur au moins un élément à ressort.

2. Dispositif de rembourrage selon la revendication 1, **caractérisé en ce que** le dispositif de charge/décharge (8) agit sur au moins un élément à ressort afin d'obtenir une charge ou une décharge de pression.

3. Dispositif de rembourrage selon la revendication 1, **caractérisé par** un dispositif de commande pour le contrôle du moteur électrique ou des moteurs électriques.

4. Dispositif de rembourrage selon la revendication 3, **caractérisé en ce que** le dispositif de commande contrôle le moteur électrique ou les moteurs électriques de façon à ce que l'élément de pression ou les éléments de pression agisse ou agissent successivement sur au moins deux éléments à ressorts.

5. Dispositif de rembourrage selon la revendication 3 ou 4, **caractérisé en ce que** le dispositif de commande contrôle le moteur électrique ou les moteurs électriques de façon à ce qu'au moins un élément de pression agisse successivement sur au moins deux éléments à ressorts.

6. Dispositif de rembourrage selon l'une des revendications précédentes, **caractérisé en ce que** l'élément ou chaque élément de pression (10) sollicite de manière lâche l'élément ou chaque élément à ressort.

7. Dispositif de rembourrage selon l'une des revendications précédentes, **caractérisé en ce que** les éléments à ressorts sont des bois élastiques.

8. Dispositif de rembourrage selon l'une des revendications précédentes, **caractérisé en ce que** les éléments à ressorts sont des lattes élastiques.
